# EUROPÄISCHE PATENTSCHRIFT

(11) **EP 1 275 780 B1**
(45) Veröffentlichungstag und Bekanntmachung des Hinweises auf die Patenterteilung: **01.06.2005**
(21) Anmeldenummer: 02450136.3
(22) Anmeldetag: 12.06.2002
(51) Int. Cl.: E01B 27/04, E01B 27/06

(54) **Gleisbaumaschine**
Track maintenance machine
Machine de construction pour voies ferrées

(30) Priorität: 10.07.2001 AT 5462001 U
(43) Veröffentlichungstag der Anmeldung: 15.01.2003
(73) Patentinhaber: Franz Plasser Bahnbaumaschinen-Industriegesellschaft m.b.H., 1010 Wien (AT)
(72) Erfinder: Theurer, Josef, 1010 Wien (AT); Lichtberger, Bernhard, 4020 Linz (AT)

(56) Entgegenhaltungen:
- AT-B- 387 999
- US-A- 5 257 580
- PATENT ABSTRACTS OF JAPAN vol. 2000, no. 12, 3. Januar 2001 (2001-01-03) & JP 2000 257003 A (HOSEN KIKI SEIBI KK), 19. September 2000 (2000-09-19)
- PATENT ABSTRACTS OF JAPAN vol. 2000, no. 13, 5. Februar 2001 (2001-02-05) & JP 2000 290904 A (MEGURO KOGYO KK), 17. Oktober 2000 (2000-10-17)

## Beschreibung

Die Erfindung betrifft eine Gleisbaumaschine mit einem endseitig auf Schienenfahrwerken abgestützten Maschinenrahmen und einer bezüglich einer Arbeitsrichtung der Maschine am hinteren Ende angeordneten Räumvorrichtung mit einer unterhalb eines Gleises befindlichen Schotteraufnahmeeinheit und einem bezüglich der Arbeitsrichtung hinteren Abwurfende zur Übergabe des aufgenommenen Schotters auf ein Förderband.

Eine derartige Gleisbaumaschine ist bereits aus JP 2000257003 A bekannt. Am hinteren Ende des Maschinenrahmens ist eine Räumvorrichtung angeordnet, welche aus einer endlosen, um das Gleis herumgeführten Räumkette besteht. Diese ist über das hintere Fahrwerk vorkragend angeordnet und mit Hilfe einer aufwendigen Konstruktion in eine Überstellposition hochschwenkbar.

Eine sehr ähnliche Gleisbaumaschine ist durch JP 2000290904 A bekannt. In einer weiteren Variante (siehe Fig. 3) ist dort auch eine Gleisbaumaschine beschrieben, welche keine eigene Einrichtung zur Verstellung der Räumvorrichtung benötigt. Um die Räumkette im Arbeitseinsatz zu entlasten sind allerdings zusätzliche Abstützrollen erforderlich, die sich in Arbeitsrichtung vor der Räumvorrichtung befinden.

Es ist weiters durch AT 387 999 B eine große, leistungsfähige Reinigungsmaschine mit einer zwischen Schienenfahrwerken positionierten Räumvorrichtung bekannt. Ein mittiges Schienenfahrwerk ist in Maschinenlängsrichtung verstellbar ausgebildet, um während des Arbeitseinsatzes die Umbaulücke zu vergrößern. Damit sind größere Gleishebungen sowie ein sanfter Biegelinienverlauf der Schienen möglich.

Die Aufgabe der vorliegenden Erfindung liegt nun in der Schaffung einer Maschine der gattungsgemäßen Art, die auch mit verkürzter Länge des Maschinenrahmens konstruktiv einfach auszubilden ist.

Erfindungsgemäß wird diese Aufgabe mit einer Maschine der eingangs genannten Art dadurch gelöst, daß das hintere Schienenfahrwerk von einer zwischen Abwurfende und Schotteraufnahmeeinheit der Räumvorrichtung befindlichen Überstellposition in Richtung zum vorderen Schienenfahrwerk verschiebbar am Maschinenrahmen gelagert ist.

Mit einer derartigen Lösung kann in vorteilhafter Weise ein zu langer Überhang, das ist der über das endseitige Fahrwerk vorkragende Maschinenabschnitt, vermieden werden, ohne die Räumleistung der Räumvorrichtung zu beeinträchtigen. Die Umrüstung der Maschine ist mit der Verschiebung des Fahrwerkes auf ein Minimum reduzierbar.

Weitere Vorteile und Ausbildungen der Erfindung ergeben sich aus den Unteransprüchen und der Zeichnung.

Die Erfindung wird im folgenden anhand eines in der Zeichnung in Seitenansicht dargestellten Ausführungsbeispieles näher beschrieben.

Eine Gleisbaumaschine 1 zur Aufnahme von Schotter 2 aus einem Gleis 3 besteht im wesentlichen aus einem auf Schienenfahrwerken 4 gleisverfahrbaren Maschinenrahmen 5. An einem - bezüglich einer Arbeitsrichtung (Pfeil 6) - hinteren Ende 22 der Maschine 1 ist eine Räumvorrichtung 7 angeordnet. Diese weist eine durch Antriebe 8, 9 höhenverstellbare und in Rotation versetzbare, endlos um das Gleis 3 herumgeführte Räumkette 10 sowie eine Schotteraufnahmeeinheit 23 und ein Abwurfende 17 auf. Zwischen den beiden Schienenfahrwerken 4 befindet sich eine Arbeitskabine 11 mit einer Steuereinrichtung 12. Sämtliche Antriebe und ein Fahrantrieb 13 werden von einem am Maschinenrahmen 5 angeordneten Energieaggregat 14 versorgt.

Bei Überstellfahrten befindet sich das bezüglich der Arbeitsrichtung (Pfeil 6 ) am hinteren Ende 22 gelegene Schienenfahrwerk 4 zwischen Schotteraufnahmeeinheit 23 und Abwurfende 17.Das hintere Schienenfahrwek 4 ist in einer am Maschinenrahmen 5 angeordneten Längsführung 15 in Maschinenlängsrichtung verstellbar ausgeführt. Für diese Verschiebung ist ein Antrieb 16 vorgesehen. Es ist aber alternativ auch möglich die Verbindung Maschinenrahmen/Schienenfahrwerk so auszubilden, daß die Verschiebung mit Hilfe des Fahrantriebes 13 durchführbar ist.

Im Arbeitseinsatz wird das hintere Schienenfahrwerk 4 in Richtung zum vorderen Schienenfahrwerk 4 von einer strichpunktiert eingezeichneten Überstell- in eine in vollen Linien dargestellte Arbeitsposition verschoben. In dieser Position befindet sich das Schienenfahrwerk 4 im Bereich der bereits in das Gleis 3 eingebrachten Schotteraufnahmeeinheit 23. Der dort von der Räumkette 10 aufgenommene Schotter 2 wird über die Abwurfstelle 17 der Räumvorrichtung 7 auf ein am Maschinenrahmen 5 befindliches Förderband 18 abgeworfen. Dieses transportiert den Schotter 2 dann weiter zu einem Speicherwagen 19. Das Gleis 3 wird nach der Durchfahrt der Maschine 1 auf ein durch die Räumkette 10 entstandenes Planum 20 abgelegt. Um die Räumkette 10 noch zusätzlich zu entlasten ist am verstellbaren Schienenfahrwerk 4 noch eine das Gleis 3 haltende Gleishebevorrichtung 21 angeordnet.

## Patentansprüche

1. Gleisbaumaschine (1) mit einem endseitig auf Schienenfahrwerken (4) abgestützten Maschinenrahmen (5) und einer bezüglich einer Arbeitsrichtung (6) der Maschine am hinteren Ende (22) angeordneten Räumvorrichtung (7) mit einer unterhalb eines Gleises (3) befindlichen Schotteraufnahmeeinheit (23) und einem bezüglich der Arbeitsrichtung hinteren Abwurfende (17) zur Übergabe des aufgenommenen Schotters (2) auf ein Förderband (18), **dadurch gekennzeichnet, daß** das hintere Schienenfahrwerk (4) von einer zwischen Abwurfende (17) und Schotteraufnahmeeinheit (23) der Räumvorrichtung (7) befindlichen Überstellposition in Richtung zum vorderen Schienenfahrwerk (4) verschiebbar am Maschinenrahmen (5) gelagert ist.

2. Gleisbaumaschine nach Anspruch 1, **dadurch gekennzeichnet, daß** das hintere Schienenfahrwerk (4) zu dessen Längsverschiebung mit einem Antrieb (16) verbunden ist.

3. Gleisbaumaschine nach nach Anspruch 1 oder 2, **dadurch gekennzeichnet, daß** das hintere Schienenfahrwerk (4) mit einer Gleishebevorrichtung (21) verbunden ist.

4. Gleisbaumaschine nach einem der Ansprüche 1 bis 3, **dadurch gekennzeichnet, daß** das hintere Schienenfahrwerk (4) mit einer am Maschinenrahmen (5) angeordneten in Maschinenlängsrichtung verlaufenden Längsführung (15) verbunden ist.

## Claims

1. A track work machine (1), comprising a machine frame (5) supported at the ends on on-track undercarriages (4) and an excavating device (7) arranged at the rear end (22) with respect to an operating direction (6) of the machine, the excavating device having a ballast pick-up unit (23) located underneath a track (3) and a rearward - with respect to the operating direction - discharging end (17) for transferring the picked-up ballast (2) onto a conveyor belt (18), **characterized in that** the rear on-track undercarriage (4) is mounted on the machine frame (5) for displacement from a transit position, located between the discharging end (17) and the ballast pick-up unit (23) of the excavating device (7), in the direction towards the front on-track undercarriage (4).

2. A track work machine according to claim 1, **characterized in that** the rear on-track undercarriage (4), for the longitudinal displacement thereof, is connected to a drive (16).

3. A track work machine according to claim 1 or 2, **characterized in that** the rear on-track undercarriage (4) is connected to a track lifting device (21).

4. A track work machine according to one of claims 1 to 3, **characterized in that** the rear on-track undercarriage (4) is connected to a longitudinal guide (15) arranged on the machine frame (5) and extending in the longitudinal direction of the machine.

## Revendications

1. Machine de construction pour voies ferrées (1) présentant un châssis de machine (5) s'appuyant aux extrémités sur des boggies (4) et un dispositif de déblaiement (7) disposé à l'extrémité arrière (22) par rapport au sens de fonctionnement (6) de la machine et comprenant une unité de ramassage de ballast (23) située au-dessous d'une voie ferrée (3) et une extrémité de déchargement (17) arrière par rapport au sens de fonctionnement afin de transférer le ballast ramassé (2) sur une bande transporteuse (18), **caractérisée en ce que** le boggie (4) arrière est positionné sur le châssis de machine (5) de façon à pouvoir être déplacé d'une position de transfert située entre l'extrémité de déchargement (17) et l'unité de ramassage de ballast (23) du dispositif de déblaiement (7) dans le sens du boggie (4) situé plus en avant.

2. Machine de construction pour voies ferrées selon la revendication 1, **caractérisée en ce que** le boggie (4) arrière est couplé à un dispositif d'entraînement (16) pour son déplacement longitudinal.

3. Machine de construction pour voies ferrées selon la revendication 1 ou 2, **caractérisée en ce que** le boggie (4) arrière est couplé à un dispositif de levage de voie ferrée (21).

4. Machine de construction pour voies ferrées selon l'une quelconque des revendications 1 à 3, **caractérisée en ce que** le boggie (4) arrière est couplé à un guide longitudinal (15) s'étendant dans le sens longitudinal de la machine et disposé sur le châssis de machine (5).
